# EUROPÄISCHE PATENTSCHRIFT

(11) **EP 3 690 838 B1**
(45) Veröffentlichungstag und Bekanntmachung des Hinweises auf die Patenterteilung: **25.12.2024**
(21) Anmeldenummer: 19171419.5
(22) Anmeldetag: 26.04.2019
(51) Int. Cl.: G08B 13/14, G08B 29/06, G08B 29/08, G08B 29/12

(54) **ANORDNUNG ZUR SICHERUNG VON MITEINANDER KOMMUNIZIERENDEN ELEKTRONISCHEN BAUTEILEN VOR DIEBSTAHL**
ASSEMBLY FOR PROTECTING COMMUNICATING ELECTRONIC COMPONENTS AGAINST THEFT
DISPOSITIF DE SÉCURISATION CONTRE LE VOL DES COMPOSANTS ÉLECTRONIQUES COMMUNIQUANT LES UNS AVEC LES AUTRES

(30) Priorität: 29.01.2019 DE 102019102161
(43) Veröffentlichungstag der Anmeldung: 05.08.2020
(73) Patentinhaber: Baumgarten, Heiko, 09648 Mittweida (DE)
(72) Erfinder: Baumgarten, Heiko, 09648 Mittweida (DE)
(74) Vertreter: Lippert Stachow Patentanwälte Rechtsanwälte Partnerschaft mbB

(56) Entgegenhaltungen:
- EP-A1- 2 299 495
- WO-A2-2011/008701
- DE-A1- 102006 034 223
- DE-U1- 202014 106 258
- DE-U1- 202014 106 258

## Beschreibung

Die Erfindung betrifft ein Verfahren zur Erkennung von Diebstahl von mit Photovoltaikmodulen verbundenen DC/AC-Wechselrichtern oder zur Erkennung einer beschädigten Kommunikations- und Datenleitung zwischen den DC/AC-Wechselrichtern und einer zentralen Kommunikationseinheit einer Photovoltaikanlage, deren Steuerung durch eine mit dem Internet als Kommunikationsnetz oder einem anderen Kommunikationsnetz verbundene zentrale Kommunikationseinheit über eine zugehörige Kommunikations- und Datenleitung erfolgt, die einerseits mit jedem DC/AC-Wechselrichter und andererseits mit der zentralen Kommunikationseinheit verbunden ist.

Der Einsatz von Photovoltaikmodulen und insbesondere solche mit einem sehr hohen Wirkungsgrad, sowie die nötige Steuerelektronik einschließlich der DC/AC-Wechselrichter und Kommunikationseinrichtungen, sind sehr wert- und kostenintensiv.

Aus diesem Grund haben Diebstähle einzelner Photovoltaikmodule, bzw. kompletter Anlagen oder Teilen davon, stark zugenommen und verursachen einen immensen Schaden, wobei die Nachtstunden bevorzugt werden, weil da ein sonst am Tage zu verzeichnender Leistungsabfall beim Entfernen einzelner Photovoltaikmodule nicht eintreten kann. Als Gegenmaßnahmen werden Umzäunungen mit geringer Wirkung und/oder kameragestützte Überwachungseinrichtungen, Geräuschmelder oder Alarmanlagen mit zentraler Überwachung eingesetzt, die sich in großer Entfernung zum Ort der Überwachung befinden können.

Wenn ein Alarmsignal wegen Unregelmäßigkeiten von einer der überwachten Photovoltaikanlagen in der zentralen Überwachung eingeht, vergeht jedoch relativ viel Zeit, bis das Wachpersonal, oder andere alarmierte Einsatzkräfte den Ort und die Art des Alarms identifiziert haben und schließlich am Einsatzort eintreffen. In der Zwischenzeit kann bereits ein großer Schaden angerichtet worden sein.

Eine andere Möglichkeit zur Diebstahlsicherung von Photovoltaikmodulen nach der EP 2 077 588 A2 besteht darin, jedes der Photovoltaikmodule mit einer GSM-Einheit zu versehen, die dann natürlich jeweils mit einer eigenen SIM-Karte versehen werden muss. Das führt zu erheblichen Investitionskosten für die Vielzahl von einzusetzenden SIM-Karten und zu laufenden Verbindungskosten sowie zu einem zusätzlichen Energieverbrauch bei der Herstellung von Funkverbindungen.

Aus der WO 2012/167909 A1 geht weiterhin ein Verfahren zur Diebstahlüberwachung von Solarmodulen und eine Photovoltaikanlage mit einer Vielzahl von Solarmodulen zur Durchführung des Verfahrens hervor. Die Diebstahlüberwachung erfolgt hier mit einer elektronischen Überwachungseinheit, welche beispielsweise die erzeugte elektrische Spannung, die Temperatur der Solarmodule usw. über ein Fernbereichs-Kommunikationsnetzwerk an einen zentralen Server, beispielsweise mittels GSM- Übertagung, übermittelt.

Hier sind eine erste Überwachungseinheit an einem ersten Solarmodul und eine zweite Überwachungseinheit an einem zweiten Solarmodul über ein Kommunikationsnetzwerk miteinander verbunden, wobei die erste Überwachungseinheit als Slave funktioniert und die zweite Überwachungseinheit die Funktion eines Masters in einem Nahbereichs-Kommunikationsnetzwerk übernimmt, der die Statusinformationen des zweiten Solarmoduls über das Fernbereichs-Datenkommunikationsnetzwerk an den zentralen Server übermittelt. Bei einer Unterbrechung des Datenaustausches zwischen der ersten und der zweiten Überwachungseinheit übernimmt die erste Überwachungseinheit die Funktion des Masters, welche dann ein Alarmsignal und/oder Statusinformationen über das Fernbereichs-Datenkommunikationsnetzwerk an den zentralen Server übersendet.

Bei dieser Diebstahlüberwachung ist lediglich ein GSM-Modul an der Master-Überwachungseinheit tätig, wobei die als Slave dienenden Überwachungseinheiten so lange inaktiv bleiben, bis die Nahbereichs-Datenkommunikation, z.B. durch Diebstahl eines Solarmoduls, aufgehoben wird. In diesem Fall werden ein Alarmsignal und/oder eine Statusinformation über das Fernbereichs-Datenkommunikationsnetzwerk an den zentralen Server übermittelt.

Ein anderes Verfahren und eine Schaltung zur Überwachung von Solar-Panels auf Diebstahl wird in der WO 2008/046370 A1 beschrieben, bei dem jedes einzelne Solar-Panel einer Photovoltaikanlage überwacht wird. Dazu wird an eine Reihenschaltung der Solar-Panels, d.h. zu einem Solar-Panel-String, oder an eine Parallelschaltung mehrerer solcher Strings eine Spannung mit einer im Vergleich zur Ausgangsspannung der Anlage umgekehrten Polarität angelegt, wodurch die dem Schutz der Solar-Panels dienenden Schottky-Dioden in Durchlassrichtung betrieben werden. Der während dieses sogenannten Reversspannungsbetrieb aus einer Stromquelle durch die Reihenschaltung und einen Widerstand eines Prüfmoduls fließende Strom erzeugt einen Spannungsabfall über dem Widerstand. Unterschreitet die Spannung am Widerstand einen vorgegebenen Wert, wird Alarm ausgelöst. Bei der Anwendung einer solchen Schaltung zur Überwachung muss allerdings für jeden Kontrollvorgang der reguläre Betrieb der Photovoltaikanlage unterbrochen werden, oder die Kontrolle erfolgt lediglich während der Nachtstunden.

In der WO 2010/054840 A1 wird eine Diebstahlsicherung für Solarmodule beschrieben, bei der zumindest zwei Solarmodule fest miteinander verbunden sind und von der jedes Solarmodul nur in zerstörerischer Weise entfernt werden kann. Die Diebstahlsicherung enthält einen Stahldraht, der mit weiteren Diebstahlsicherungen verbunden ist und der vom jeweiligen Solarmodul nur durch Beschädigung desselben gelöst werden kann.

Alternativ können anstelle des Stahldrahtes auch Lichtwellenleiter eingesetzt werden, die über die Solarmodule und Steckverbinder mit einer Leitwarte verbunden sind. Durch entsprechende Verschaltung von Lichtwellenleitern und durch Einspeisung von Licht und dessen Auswertung bei Austritt aus den Lichtwellenleitern kann die gesamte Photovoltaikanlage überwacht werden.

Eine solche Diebstahlsicherung ist sehr aufwändig zu installieren und im Schadensfall schwierig zu reparieren.

Schließlich wird in der DE 20 2014 106 258 U1 eine Überwachungseinheit zur (Funktions-)Überwachung von eigenständig betriebenen elektrischen Anlagen, wie Photovoltaikanlagen, oder Windkraftanlagen mit einer Datenverarbeitungs- und Speichereinheit beschrieben, die über einen Router mit einem Kommunikationsnetzwerk verbunden ist und die insbesondere als Netzausfallsicherung dient. Für die Steuerung der Photovoltaikanlagen, oder auch von Windkraftanlagen bzw. von anderen selbständig betriebenen Anlagen ist eine ständige für den Betrieb der Router und Kommunikationsnetzwerke notwendige Stromversorgung aus einem Energienetz erforderlich.

Die aus der DE 20 2014 106 258 U1 bekannte und vorstehend beschriebene Überwachungseinheit ÜE ermöglicht eine ständige Kontrolle von eigenständig betriebenen elektrischen Anlagen hinsichtlich eines möglichen Ausfalls der Stromversorgung aus einem Energienetz und eine schnellstmögliche Wiederinbetriebnahme der elektrischen Anlagen, u.a. durch Neustart des Routers (s. Fig. 3).

Erreicht wird das nach dem Stand der Technik durch eine mit einem Kommunikationsnetzwerk KN, beispielsweise dem Internet, verbindbare Überwachungseinheit ÜE, die mit einer Relais-Eingangsstufe RES und mit einer Relais-Ausgangsstufe RAS verbunden ist, die das funktionelle Gegenstück zur Relais-Eingangsstufe RES darstellt, wobei die Relais-Eingangsstufe RES und die Relais-Ausgangsstufe RAS jeweils im gleichen variablen Spannungsbereich vom 3 V bis 1.000 V arbeiten. Die die Relais-Eingangsstufe RES ist über einen Überwachungseingang ÜWE mit den Sensoren, Fühlern und Schaltern einer zu überwachenden elektrischen Anlage verbunden. Weiterhin ist eine interne netzunabhängige Stromversorgung UVS vorhanden, die eingangsseitig mit dem öffentlichen 220 V Netz EN und ausgangseitig sowohl mit der Datenverarbeitungs- und Speichereinheit ZKE, als auch über einen Schalter mit der Spannungsversorgung SV eines Routers und anderen Komponenten verbunden ist. Der Router wird nach einem Netzausfall neu gestartet. Zusätzlich ist die Überwachungseinheit ÜE mit einer Bedien- und Anzeigeeinheit BAZ zur Kontrolle und manuellen Steuerung versehen.

Damit die Überwachungseinheit ÜE unabhängig von der überwachten Photovoltaikanlage selbständig Informationen mit dem zentralen Server austauschen kann, befindet sich zwischen der Relais-Eingangsstufe RES und der Relais-Ausgangsstufe RAS der Überwachungseinheit ÜE eine eigene Datenverarbeitungs- und Speichereinheit DS, die mit einem Kommunikationsnetzwerk, wie dem Internet IN, verbunden ist.

Weiterhin geht aus der EP 2 299 495 A1 eine Diebstahlsicherung für Solaranlagen hervor, bei der jede Solarzelle mit einem nichtflüchtigen Speicher ausgestattet sein muss, der auf der nichtaktiven Seite der Solarzelle aufgeklebt ist und in dem der Familiencode, der ID-Code sowie eine Prüfsumme dauerhaft durch den Hersteller gespeichert. Diese Daten werden von mindestens einer Anwesenheits-/Abwesenheits-Prüfvorrichtung abgefragt. Dazu ist jede Prüfvorrichtung mit einem Eingabe-/Ausgabe-Interface über mindestens einen Router mit jedem Speicher verbunden.

Die Prüfvorrichtung empfängt das Ausgangssignal, vergleicht es mit einem Referenzsignal und erzeugt ein Anwesenheits-/Abwesenheitssignal, welches an ein Kontrollcenter übertragen wird.

Damit erfordert eine solche Diebstahlsicherung einen erheblichen Installationsaufwand, um beispielsweise eine Vielzahl von Solarmodulen bei der Erstinstallation oder nachträglich mit Speichern zu versehen und zu verkabeln.

Die DE 10 2006 034 223 A1 bezieht sich ebenfalls auf eine Photovoltaikanlage, bei der mehrere Solarmodule mit einem Wechselrichter verbunden sind und bei der jedes Solarmodul mit einer Messvorrichtung zum Erfassen relevanter Betriebsdaten versehen ist. Da jedes Solarmodul mit einer eigenen Messvorrichtung versehen ist, die Betriebsdaten erfassen kann, ist es für die zentrale Steuerung möglich, nicht nur das Vorhandensein eines fehlerhaften Strings mit mehreren Solarmodulen, sondern auch das jeweils fehlerhafte Solarmodul selbst zu erkennen.

Die Messvorrichtungen der einzelnen Solarmodule sind beispielsweise über Zweidrahtleitungen miteinander und mit der zentralen Steuerung verbunden, was einen immensen verdrahtungstechnischen und wirtschaftlichen Aufwand bei Vielzahl von Solarmodulen einer Solaranlage bedeuten würde.

In der WO 2011/008701 A2 wird ein Verfahren zum Identifizieren einzelner Komponenten einer üblichen Solaranlage beschrieben, die aus mehreren Generatoren besteht, die jeweils mehrere Photovoltaikmodule und jeweils zugehörige Wechselrichter, sowie ID-Tags (ROM, RFID), mit jeweils gespeicherter Seriennummer umfassen und die auf einen gemeinsamen AC-Bus arbeiten. Der AC-Bus jedes Generators ist über einen Controller mit einem Kommunikationsnetzwerk verbunden.

Sämtliche Seriennummern werden von einem Master Kontroller verwaltet, so dass eine fehlende Seriennummer (z.B. durch Diebstahl eines Moduls) festgestellt und ein entsprechendes Signal gesendet werden kann.

Der Erfindung liegt nun die Aufgabe zugrunde, ein Verfahren zur Sicherung von miteinander kommunizierenden elektronischen Bauteilen, d.h. von mit Photovoltaikmodulen verbundenen DC/AC-Wechselrichtern einer Photovoltaikanlage vor Diebstahl, zu schaffen, das keinerlei Eingriff in die Steuerung einer Photovoltaikanlage erfordert und das eine ständige Betriebsbereitschaft garantiert.

Die der Erfindung zugrundeliegende Aufgabe wird durch die Merkmale des unabhängigen Anspruchs 1 gelöst. Besondere Ausgestaltungen gehen aus den jeweils zugehörigen Unteransprüchen hervor. Das erfindungsgemäße Verfahren funktioniert vollkommen herstellerunabhängig und erfordert keinerlei Eingriffe in eine Photovoltaikanlage sowie in den in einer solchen Anlage vorhandenen Datenverkehr, wobei außerdem die vorhandene Kommunikation zur Überwachung verwendet wird, d.h. es ist keine Neuinstallation von Datenleitungen notwendig, wodurch auch die Reparatur einer Photovoltaikanlage vereinfacht wird.

Weiterhin erfolgt die Überwachung auch nachts, wenn seitens der DC/AC-Wechselrichter eigenständig keine Signale gesendet werden, d.h. wenn die Photovoltaikanlage inaktiv ist.

Die Erfindung wird nachfolgend an Ausführungsbeispielen näher erläutert. In den zugehörigen Zeichnungen zeigen:
- Fig. 1:: eine schematische Darstellung von DC/AC-Wechselrichtern (WR) einer Photovoltaikanlage, die in Gruppen geschaltet, einerseits jeweils über eine Unterverteilung (UV) mit einer Energieversorgung verbunden sind und die anderseits über eine gemeinsame Kommunikationsleitung (KL) (Datenbus) mit einer zentralen Kommunikationseinheit (ZKE) als Bestandteil der Photovoltaikanlage verbunden sind, wobei der Datenverkehr zwischen den DC/AC-Wechselrichtern (WR) und der Kommunikationseinheit (ZKE) durch eine Überwachungseinheit (ÜE) überwacht wird, die über eine Datenleitung (DL) mit der zentralen Kommunikationseinheit (ZKE) gekoppelt ist;
- Fig. 2:: eine Variante der Überwachungseinheit, bestehend aus einer Haupt- und einer Neben-Überwachungseinheit, wobei die Haupt-Überwachungseinheit (HÜE) zwecks Stromversorgung zwischen einer Unterverteilung (UV) und der zentralen Kommunikationseinheit (ZKE) geschaltet ist und die über eine Datenleitung (DL) mit der zentralen Kommunikationseinheit (ZKE) gekoppelt ist, wobei die mit der Haupt-Überwachungseinheit (HÜE) verbundene Neben-Überwachungseinheit (NÜE) mit der gemeinsamen Kommunikationsleitung (KL) der DC/AC-Wechselrichter verbunden ist; und
- Fig. 3:: ein schematisches Blockschaltbild der aus dem Stand der Technik bekannten und erfindungsgemäß modifizierten Überwachungseinheit (ÜE).

Aus Fig. 1 geht eine vereinfachte schematische Darstellung von DC/AC-Wechselrichtern WR einer aus dem Stand der Technik bekannten Photovoltaikanlage ohne weitere Einzelheiten, wie die erforderlichen Photovoltaikmodule, hervor, wobei üblicherweise jedes Photovoltaikmodul, oder mehrere Photovoltaikmodule mit einem DC/AC-Wechselrichter WR verbunden sind.

Die DC/AC-Wechselrichter WR sind jeweils in Gruppen zusammengefasst, wobei die Energieversorgung jedes der DC/AC-Wechselrichter WR einer Gruppe über eine zugehörige Unterverteilung UV erfolgt, die über eine Hauptstromversorgung HSV mit einem Energienetz EN verbunden sind.

Die Steuerung der DC/AC-Wechselrichter WR erfolgt über eine gemeinsame Kommunikations- und Datenleitung KL (Datenbus), die einerseits mit jedem DC/AC-Wechselrichter WR und andererseits mit einer zentralen Kommunikationseinheit ZKE verbunden sind, die mit dem Internet IN als Kommunikationsnetz oder einem anderen Kommunikationsnetz verbunden ist, wobei auch andere Kommunikationsmöglichkeiten in Form einer Ethernet Kommunikation oder einer RS485 Bus Kommunikation möglich sind.

Zusätzlich zur Netzausfallsicherung ist die aus dem Stand der Technik bekannte Überwachungseinheit ÜE erfindungsgemäß für die Überwachung des Datenverkehrs zwischen den DC/AC-Wechselrichtern WR und der Kommunikationseinheit ZKE funktionell erweitert worden. Die Überwachungseinheit ÜE ist zur Stromversorgung der in dieser integrierten netzunabhängigen Stromversorgung UVS mit einer der Energie-Unterverteilungen UV verbunden, wobei die netzunabhängige Stromversorgung UVS auch mit der zentralen Kommunikationseinheit ZKE über eine Stromversorgung SV zu deren unterbrechungsfreien Stromversorgung verbindbar ist.

Damit wird bei einem Ausfall des Energienetzes EN, zumindest vorübergehend, die Energieversorgung der Überwachungseinheit ÜE und anderer angeschlossener Baugruppen, wie der zentralen Kommunikationseinheit ZKE, sichergestellt und die Funktion der mit einer Datenverarbeitungs- und Speichereinheit DS sowie der Kommunikations- und Datenleitung KL und anderer Datenleitungen DL gesichert.

Die vorstehend beschriebene Sicherung der Stromversorgung ist nicht Bestandteil der Erfindung, ist aber funktionsnotwendig für die nachfolgend beschriebene Erfindung.

Diese an sich bekannte Überwachungseinheit ÜE dient erfindungsgemäß auch der Prüfung der Kommunikationswege, d.h. des Datenverkehrs, intern und extern, der zentralen Kommunikationseinheit ZKE der Photovoltaikanlage mit Hilfe der Datenverarbeitungs- und Speichereinheit DS, zur sicheren Benachrichtigung eines zentralen Servers und ggf. dem Neustart der entsprechenden Geräte, wie der zentralen Kommunikationseinheit ZKE sowie des Kommunikationsnetzwerkes der DC/AC-Wechselrichter WR über die gemeinsame Kommunikations- und Datenleitung KL. Zu diesem Zweck ist die Überwachungseinheit ÜE erfindungsgemäß über eine Datenleitung DL mit der zentralen Kommunikationseinheit ZKE verbunden. Mit der Überwachungseinheit ÜE kann somit eine indirekte Überwachung einzelner Solarzellen erfolgen.

Dazu ist die die an sich bekannte Überwachungseinheit ÜE nach Fig. 3 mit einem Speicher zur Speicherung der Betriebssowie der Gerätedaten SPG einer Photovoltaikanlage, wie Art und Anzahl der angeschlossenen Geräte, versehen, die beim erstmaligen Start über eine Datenleitung DL (Fig. 1) zwischen der Überwachungseinheit ÜE und der zentralen Kommunikationseinheit ZKE einmalig erfasst oder programmiert werden.

Fig. 2 zeigt eine Alternative, bei der eine Haupt-Überwachungseinheit HÜE zusätzlich mit einer Neben-Überwachungseinheit NÜE über eine Daten-Transferleitung DFL verbunden ist, wobei die Neben-Überwachungseinheit NÜE über eine Abfrageleitung AL mit dem Ende der Kommunikations- und Datenleitung KL gekoppelt ist, das nicht mit der zentralen Kommunikationseinheit ZKE verbunden ist. Die NÜE ist zur Stromversorgung mit einer Unterverteilung UV verbunden. Die Struktur der Haupt-Überwachungseinheit HÜE und der Neben-Überwachungseinheit NÜE entspricht grundsätzlich der Struktur der ÜE nach Fig. 3.

Während des laufenden Betriebs der Photovoltaikanlage werden die aktuellen Betriebs- und Gerätedaten durch die Überwachungseinheit ÜE ständig, oder in Zeitintervallen abgefragt und mit den im Speicher für Betriebs- und Gerätedaten SPG gespeicherten Daten verglichen, wobei bei der Feststellung von Abweichungen eine entsprechende Information über die zentrale Kommunikationseinheit ZKE und das Internet IN an den zentralen Server z.B. als e-Mail-Nachricht, oder als Alarm, gesendet wird.

Außerdem überwacht die Überwachungseinheit ÜE die Netzversorgung der zu überwachenden Geräte durch die Unterverteilungen UV, insbesondere der zentralen Kommunikationseinheit ZKE und übernimmt bei Feststellung eines Netzausfalls durch die Relais-Eingangsstufe RES zumindest vorübergehend die Netzversorgung über die Relais-Ausgangsstufe RAS, die über einen Schaltausgang SAG mit der zentralen Kommunikationseinheit ZKE zur Notstromversorgung verbunden ist (gehört nicht zur Erfindung).

Um einen sicheren Betrieb der Überwachungseinheit ÜE auch bei einer Störung der zentralen Kommunikationseinheit ZKE zu gewährleisten und eine Verbindung mit einem Kommunikationsnetzwerk KN herstellen zu können, ist die Datenverarbeitungs- und Speichereinheit DS zusätzlich mit einer internen Kommunikationseinheit IKE gekoppelt, die im Bedarfsfall eine Verbindung zu einem Kommunikationsnetzwerk KN und darüber zum zentralen Server, oder einen Notfallserver, herstellt.

Für die Sicherung von miteinander kommunizierenden elektronischen Bauteilen, wie beispielsweise von DC/AC-Wechselrichtern WR von Photovoltaikmodulen in der Photovoltaikanlage vor Diebstahl/Beschädigung mit der vorstehend beschriebenen Überwachungseinheit ÜE kommen grundsätzlich zwei Varianten in Betracht.

### Variante 1 gemäß der Erfindung:

Überprüfung des Datenverkehrs der zentralen Kommunikationsleitung KL von DC/AC-Wechselrichtern WR am Eingang der zentralen Kommunikationseinheit ZKE durch Abfrage auf Vollständigkeit der angeschlossenen Geräte, wie der Anzahl der in Betrieb befindlichen DC/AC-Wechselrichter WR mit Vorgabe der Anzahl fehlerhafter oder fehlender DC/AC-Wechselrichter und Speicherung der Vorgaben im Speicher für Betriebs- und Gerätedaten SPG sowie Benachrichtigung des zentralen Servers bei Fehlen einer Mindestanzahl von Geräten infolge Diebstahl oder beschädigter Kommunikationsleitung KL mittels E-Mail und/oder Alarmsignal durch die Datenverarbeitungs- und Speichereinheit DS über die zentrale Kommunikationseinheit ZKE oder die interne Kommunikationseinheit IKE über das Internet IN oder eine Ethernet bzw. RS485 Bus Kommunikation.

Die Überprüfung erfolgt ständig, oder in einstellbaren Zeitintervallen.

### Variante 2:

Überprüfung des Dateneingangs der zentralen Kommunikationseinheit ZKE durch eine Haupt-Überwachungseinheit HÜE sowie des Endes der zentralen Kommunikationsleitung KL der DC/AC-Wechselrichter WR das nicht mit der zentralen Kommunikationseinheit ZKE verbunden ist, durch eine Neben-Überwachungseinheit NÜE, wobei die Haupt-Überwachungseinheit HÜE und die Neben-Überwachungseinheit NÜE über eine Datentransferleitung DFL miteinander verbunden sind, wobei das Wechselrichternetz auf Spannungsunterbrechung überprüft und der Ort der Spannungsunterbrechung ermittelt wird und/oder bei vollständiger Abschaltung der Photovoltaikanlage eine Benachrichtigung des zentralen Servers über die zentrale Kommunikationseinheit ZKE bzw. bei Netzausfall über die interne Kommunikationseinheit IKE mit E-Mail-Informationen und/oder einem Alarmsignal und wobei bei externen Kommunikationsstörungen oder nach einem Ausfall des Energienetzes EN ein Nachsenden der Nachrichten nach einem Reset der Router in der zentralen Kommunikationseinheit ZKE erfolgt.

Gemäß der Erfindung in den Ansprüchen wird die Variante 2 nur in Kombination mit der Variante 1 beansprucht.

Um Wartungs- und Reparaturarbeiten ohne größeren Aufwand und jederzeit zu ermöglichen, ist die Bedien- und Anzeigeeinheit BAZ der Überwachungseinheit ÜE mit einem Wartungsschalter WS versehen, der diese vorübergehend außer Betrieb setzt, wobei der Wartungsschalter WS während des Ausschaltvorganges ein Steuersignal an die Datenverarbeitungs- und Speichereinheit DS sendet und diese veranlasst eine Meldung an den zentralen Server zum Beginn von Wartungsarbeiten und beim Einschaltvorgang eine Meldung an den zentralen Server zum Ende der Wartungsarbeiten und zur erneuten Funktionsbereitschaft der Überwachungseinheit ÜE sendet. Unter einem zentralen Server soll ein weit entfernter Server zur Fernsteuerung der Photovoltaikanlage über das Internet oder ein anderes Kommunikationsnetzwerk, oder eine andere zentrale Überwachungseinheit, verstanden werden.

### Bezugszeichenliste

- ÜE: Überwachungseinheit
- RES: Relais-Eingangsstufe
- RAS: Relais-Ausgangsstufe
- UVS: netzunabhängige Stromversorgung
- BAZ: Bedien- und Anzeigeeinheit
- WR: DC/AC-Wechselrichter
- EN: Energienetz
- KL: Kommunikations- und Datenleitung
- ZKE: zentrale Kommunikationseinheit
- IN: Internet
- ÜE: Überwachungseinheit
- UV: Unterverteilung
- WS: Wartungsschalter
- DS: Datenverarbeitungs- und Speichereinheit
- KE: Kommunikationsnetzwerk
- DL: Datenleitung
- SPG: Speicher für Betriebs- und Gerätedaten
- HÜE: Haupt-Überwachungseinheit
- NÜE: Neben-Überwachungseinheit
- DFL: Datentransferleitung
- IKE: interne Kommunikationseinheit
- SAG: Schaltausgang
- SV: Stromversorgung
- ÜWE: Überwachungseingang
- AL: Abfrageleitung
- HSV: Hauptstromversorgung

## Patentansprüche

1. Verfahren zur Erkennung von Diebstahl von mit Photovoltaikmodulen verbundenen DC/AC-Wechselrichtern (WR)oder zur Erkennung einer beschädigten Kommunikations- und Datenleitung (KL) zwischen den DC/AC-Wechselrichtern (WR) und einer zentralen Kommunikationseinheit (ZKE) einer Photovoltaikanlage, wobei die Steuerung der DC/AC-Wechselrichter durch besagte mit dem Internet (IN) als Kommunikationsnetz oder einem anderen Kommunikationsnetz verbundene zentrale Kommunikationseinheit (ZKE) über besagte Kommunikations- und Datenleitung (KL) erfolgt, die einerseits mit jedem der DC/AC-Wechselrichter (WR) und andererseits mit der zentralen Kommunikationseinheit (ZKE) verbunden ist, **dadurch gekennzeichnet , dass** eine Überwachungseinheit (ÜE) zur Prüfung des internen und externen Datenverkehrs der zentralen Kommunikationseinheit (ZKE) der Photovoltaikanlage mit dieser über eine Datenleitung (DL) verbunden wird; dass beim erstmaligen Start der Überwachungseinheit über die Datenleitung (DL) die Betriebs- und Gerätedaten der Photovoltaikanlage, wie Anzahl und Art der angeschlossenen Geräte einmalig erfasst werden und in einem Speicher der Betriebs- und Gerätedaten (SPG) in der Überwachungseinheit (ÜE) gespeichert werden, dass die Anzahl fehlerhafter oder fehlender DC/AC-Wechselrichter (WR) vorgegeben ist und diese Vorgabe im Speicher für Betriebs- und Gerätedaten (SPG) innerhalb der Überwachungseinheit (ÜE) gespeichert wird , dass der Datenverkehr der zentralen Kommunikations- und Datenleitung (KL) zwischen den DC/AC-Wechselrichtern (WR) und der zentralen Kommunikationseinheit (ZKE) der Photovoltaikanlage über die mit der zentralen Kommunikationseinheit (ZKE) verbundene Datenleitung (DL) durch die Überwachungseinheit (ÜE) während des laufenden Betriebs der Photovoltaikanlage durch ständige oder in einstellbaren Zeitintervallen erfolgende Abfrage der Anzahl der in Betrieb befindlichen angeschlossenen DC/AC-Wechselrichter (WR) überwacht wird und mit den im Speicher der Betriebs- und Gerätedaten (SPG) der Überwachungseinheit (ÜE) gespeicherten Daten verglichen wird wobei bei der Feststellung von Abweichungen eine entsprechende Information über die zentrale Kommunikationseinheit ZKE und das Internet IN an den zentralen Server als e-Mail-Nachricht, oder als Alarm, gesendet wird, sowie Benachrichtigung des zentralen Servers bei Fehlen einer Mindestanzahl von Geräten mittels E-Mail und/oder Alarmsignal durch eine Datenverarbeitungs- und Speichereinheit (DS) in der Überwachungseinheit über die zentrale Kommunikationseinheit ZKE oder die interne Kommunikationseinheit IKE über das Internet IN oder eine Ethernet bzw. RS485 Bus Kommunikation.

2. Verfahren nach Anspruch 1, **dadurch gekennzeichnet, dass** die Benachrichtigung des zentralen Servers durch die Datenverarbeitungs- und Speichereinheit (DS) bei einer Störung der zentralen Kommunikationseinheit (ZKE) über eine interne Kommunikationseinheit (IKE) der Überwachungseinheit (ÜE) erfolgt.

3. Verfahren nach einem der Ansprüche 1 bis 2, umfassend die Überprüfung des Dateneingangs der zentralen Kommunikationseinheit (ZKE) durch eine Haupt-Überwachungseinheit (HÜE) über die Herstellung einer Verbindung mit der Datenleitung (DL) sowie der zentralen Kommunikationsleitung (KL) der DC/AC-Wechselrichter (WR) durch eine Neben-Überwachungseinheit (NÜE) über eine Abfrageleitung (AL), die mit dem Ende der Kommunikations- und Datenleitung (KL) in Form eines Datenbusses zur Steuerung der DC/AC-Wechselrichter (WR) gekoppelt ist, das nicht mit der zentralen Kommunikationseinheit (ZKE) verbunden ist und wobei die Haupt-Überwachungseinheit (HÜE) und die Neben-Überwachungseinheit (NÜE) über eine Datentransferleitung (DFL) miteinander verbunden sind, wobei die DC/AC-Wechselrichter (WR) auf Spannungsunterbrechung überprüft und der Ort der Spannungsunterbrechung ermittelt wird und/oder bei vollständiger Abschaltung der Photovoltaikanlage eine Benachrichtigung des zentralen Servers über die zentrale Kommunikationseinheit (ZKE) erfolgt.

4. Verfahren nach Anspruch 3, **dadurch gekennzeichnet, dass** bei Ausfall des Energienetzes (EN), welches über zugehörige Unterverteilungen mit einer Energieversorgung jeder der DC/AC-Wechselrichter verbunden ist, über die interne Kommunikationseinheit (IKE) der Überwachungseinheit (ÜE, HÜE, NÜE) E-Mail-Informationen und/oder Alarmsignale an den zentralen Server gesendet werden.

5. Verfahren nach Anspruch 3, **dadurch gekennzeichnet, dass** bei externen Kommunikationsstörungen oder nach einem Ausfall des Energienetzes EN, welches über zugehörige Unterverteilungen mit einer Energieversorgung jeder der DC/AC-Wechselrichter verbunden ist, ein Nachsenden der Nachrichten an den zentralen Server nach einem Reset der Router in der zentralen Kommunikationseinheit (ZKE) erfolgt.

## Claims

1. Method for detecting theft of DC/AC inverters (WR) connected to photovoltaic modules or for detecting a damaged communication and data line (KL) between the DC/AC inverters (WR) and a central communication unit (ZKE) of a photovoltaic installation, wherein the DC/AC inverters are controlled by said central communication unit (ZKE), which is connected to the Internet (IN) as communication network or another communication network, via said communication and data line (KL) that is connected to each of the DC/AC inverters (WR), on the one hand, and to the central communication unit (ZKE), on the other hand, **characterized in that**, in order to check the internal and external data traffic of the central communication unit (ZKE) of the photovoltaic installation, a monitoring unit (UE) is connected to said photovoltaic installation via a data line (DL); **in that**, when the monitoring unit is started for the first time, the operating and device data of the photovoltaic installation, such as the number and the type of connected devices, are recorded for the first time via the data line (DL) and are stored in a memory for the operating and device data (SPG) in the monitoring unit (UE), **in that** the number of faulty or missing DC/AC inverters (WR) is specified and this specification is stored in the memory for operating and device data (SPG) within the monitoring unit (UE), **in that** the data traffic of the central communication and data line (KL) between the DC/AC inverters (WR) and the central communication unit (ZKE) of the photovoltaic installation is monitored by the monitoring unit (UE) via the data line (DL) connected to the central communication unit (ZKE) during ongoing operation of the photovoltaic installation by way of queries, which are continuous or performed at adjustable time intervals, of the number of DC/AC inverters (WR) that are connected and in operation, and is compared with the data stored in the memory for the operating and device data (SPG) of the monitoring unit (UE), wherein, if deviations are determined, a corresponding item of information is transmitted via the central communication unit ZKE and the Internet IN to the central server as an email message or as an alarm, and, if a minimum number of devices are missing, a notification is transmitted to the central server by way of email and/or an alarm signal by a data processing and memory unit (DS) in the monitoring unit via the central communication unit ZKE or the internal communication unit IKE via the Internet IN or an Ethernet or RS485 bus communication.

2. Method according to Claim 1, **characterized in that**, in the event of a disturbance to the central communication unit (ZKE), the central server is notified by the data processing and memory unit (DS) via an internal communication unit (IKE) of the monitoring unit (UE) .

3. Method according to either of Claims 1 and 2, comprising checking the data input of the central communication unit (ZKE) by way of a main monitoring unit (HÜE) by establishing a connection with the data line (DL) and with the central communication line (KL) of the DC/AC inverters (WR) by an auxiliary monitoring unit (NÜE) via a query line (AL) that is coupled to the end of the communication and data line (KL) in the form of a data bus, for controlling the DC/AC inverters (WR), which is not connected to the central communication unit (ZKE), and wherein the main monitoring unit (HÜE) and the auxiliary monitoring unit (NÜE) are connected to one another via a data transfer line (DFL), wherein the DC/AC inverters (WR) are checked for a voltage interruption and the location of the voltage interruption is ascertained and/or the central server is notified via the central communication unit (ZKE) if the photovoltaic installation is completely shut down.

4. Method according to Claim 3, **characterized in that**, if the energy grid (EN), which is connected to an energy supply of each of the DC/AC inverters via associated sub-distribution systems, fails, email information and/or alarm signals are transmitted to the central server via the internal communication unit (IKE) of the monitoring unit (UE, HÜE, NUE).

5. Method according to Claim 3, **characterized in that**, if there are external communication disturbances or following the failure of the energy grid EN, which is connected to an energy supply of each of the DC/AC inverters via associated sub-distribution systems, the messages are resent to the central server after the routers in the central communication unit (ZKE) have been reset.

## Revendications

1. Procédé de détection de vol d'onduleurs DC/AC (WR) reliés à des modules photovoltaïques ou de détection d'une ligne de communication et de données endommagée (KL) entre les onduleurs DC/AC (WR) et une unité de communication centrale (ZKE) d'une installation photovoltaïque, la commande des onduleurs DC/AC étant effectuée par ladite unité de communication centrale (ZKE), reliée à l'Internet (IN) en tant que réseau de communication ou un autre réseau de communication par le biais de ladite ligne de communication et de données (KL) qui est reliée d'une part à chacun des onduleurs DC/AC (WR) et d'autre part à l'unité de communication centrale (ZKE), **caractérisé en ce qu'**une unité de surveillance (ÜE) destinée à vérifier le trafic de données interne et externe de l'unité de communication centrale (ZKE) de l'installation photovoltaïque étant reliée à celle-ci par le biais d'une ligne de données (DL) ; **en ce que**, lors du premier démarrage de l'unité de surveillance, les données de fonctionnement et d'appareil de l'installation photovoltaïque, telles que le nombre et le type d'appareils raccordés, sont détectées une fois par le biais de la ligne de données (DL) et mémorisées dans une mémoire de données de fonctionnement et d'appareil (SPG) dans l'unité de surveillance (ÜE), **en ce que** le nombre d'onduleurs DC/AC (WR) défectueux ou manquants est spécifié et cette spécification est mémorisée dans la mémoire de données de fonctionnement et d'appareil (SPG) dans l'unité de surveillance (ÜE), **en ce que** le trafic de données de la ligne de communication et de données centrale (KL) entre les onduleurs DC/AC (WR) et l'unité de communication centrale (ZKE) de l'installation photovoltaïque par le biais de la ligne de données (DL), reliée à l'unité de communication centrale (ZKE), est surveillé par le biais de l'unité de surveillance (ÜE) pendant le fonctionnement en cours de l'installation photovoltaïque par une interrogation, permanente ou à intervalles de temps réglables, du nombre d'onduleurs DC/AC (WR) raccordés qui sont en fonctionnement et est comparé aux données mémorisées dans la mémoire de données de fonctionnement et d'appareil (SPG) de l'unité de surveillance (ÜE), une information correspondante étant envoyée, en cas de détection d'écarts, par le biais de l'unité de communication centrale ZKE et l'Internet IN au serveur central sous forme de message électronique ou d'alarme, ainsi qu'un avertissement du serveur central en cas de manque d'un nombre minimum d'appareils par courrier électronique et/ou signal d'alarme par une unité de traitement de données et de mémorisation (DS) de l'unité de surveillance par le biais de l'unité de communication centrale ZKE ou l'unité de communication interne IKE via l'Internet IN ou une communication par bus Ethernet ou RS485.

2. Procédé selon la revendication 1, **caractérisé en ce que** l'avertissement du serveur central est effectué par l'unité de traitement de données et de mémorisation (DS) en cas de panne de l'unité de communication centrale (ZKE) par le biais d'une unité de communication interne (IKE) de l'unité de surveillance (ÜE) .

3. Procédé selon l'une des revendications 1 à 2, comprenant la vérification de l'entrée de données de l'unité de communication centrale (ZKE) par une unité de surveillance principale (HÜE) en ce qu'une liaison avec la ligne de données (DL) et la ligne de communication centrale (KL) de l'onduleur DC/AC (WR) est établie par une unité de surveillance secondaire (NÜE) par le biais d'une ligne d'interrogation (AL), qui est couplée à l'extrémité de la ligne de communication et de données (KL) sous la forme d'un bus de données afin de commander les onduleurs DC/AC (WR), lequel bus n'est pas relié à l'unité de communication centrale (ZKE) et l'unité de surveillance principale (HÜE) et l'unité de surveillance secondaire (NÜE) étant reliée l'une à l'autre par une ligne de transfert de données (DFL), les onduleurs DC/AC (WR) étant vérifiés en termes de coupures de tension et l'emplacement de la coupure de tension étant déterminé et/ou, si l'installation photovoltaïque est complètement arrêtée, un avertissement du serveur central étant effectué par le biais de l'unité de communication centrale (ZKE).

4. Procédé selon la revendication 3, **caractérisé en ce que**, en cas de panne du réseau d'énergie (EN) qui est relié à une alimentation en énergie de chacun des onduleurs DC/AC par le biais de sous-distributions associées, des informations par courrier électronique et/ou des signaux d'alarme sont envoyés au serveur central par le biais de l'unité de communication interne (IKE) de l'unité de surveillance (ÜE, HÜE, NÜE) .

5. Procédé selon la revendication 3, **caractérisé en ce que**, en cas de perturbations de communication externes ou après une panne du réseau d'énergie EN qui est relié à une alimentation en énergie de chacun des onduleurs DC/AC par le biais de sous-distributions associées, un envoi de messages au serveur central est effectué après une réinitialisation du routeur dans l'unité de communication centrale (ZKE).
